# EUROPÄISCHE PATENTSCHRIFT

(11) **EP 0 208 379 B1**
(45) Veröffentlichungstag und Bekanntmachung des Hinweises auf die Patenterteilung: **15.02.1989**
(21) Anmeldenummer: 86201180.6
(22) Anmeldetag: 04.07.1986
(51) Int. Cl.: B65H 75/28

(54) **Fangband zum Auffangen und Festhalten eines Fadens**
Strip for grasping and retaining a yarn
Ruban pour attraper et retenir un fil

(30) Priorität: 12.07.1985 CH 3043/85
(43) Veröffentlichungstag der Anmeldung: 14.01.1987
(73) Patentinhaber: VISCOSUISSE SA, 6020 Emmenbrücke (CH); MASCHINENFABRIK RIETER AG, CH-8406 Winterthur (CH)
(72) Erfinder: Bärtschi, Peter, CH-6010 Kriens (CH); Fust, Peter, CH-8406 Winterthur (CH)
(74) Vertreter: Herrmann, Peter Johannes

(56) Entgegenhaltungen:
- DE-A- 2 647 544
- FR-A- 2 217 252
- FR-A- 2 463 088
- GB-A- 2 104 873
- US-A- 3 986 680
- US-A- 4 184 652

## Beschreibung

Die Erfindung betrifft ein Fangband mit hakenförmigen Fangelementen zum Auffangen und Festhalten eines Fadens auf einem schnellaufenden Garnträger, das als Aufteckring ausgebildet ist.

Nach dem CH-Patent 639 349 ist ein Aufsteckring der Art bekannt, der auf einen Garnträger aufgesteckt wird, zwecks Auffangen und Festhalten des Fadenanfangs bei schnell umlaufenden Garnträgern Mit dieser Vorrichtung wird der laufende Faden in einer bogenförmigen Aussparung zwischen dem Aufsteckring und dem Zylinderende des Garnträgers gefangen.

Der Nachteil dieser Ausführung ist, dass der Faden ganz präzis im gebildeten Einschnitt angelegt werden muss. Erfolgt beim Anlegevorgang eine kleine Abweichung von der schmalen Aussparung, so wird ein Einfangen und Festhalten des Fadens verunmöglicht.

Es wurde auch ein Fangband vorgeschlagen, welches aus einem Plastikband mit hakenförmigen Erhebungen auf seiner Oberfläche besteht, welche als Fangelemente für einen Faden dienen (FR-A 2 217252).

Das bekannte Fangband hat jedoch den Nachteil, dass der zu fangende Faden häufig durch die zwar dicht angeordneten, aber einseitig gerichteten und im Vergleich zur Dicke eines Fadens dennoch zu weit auseinander stehenden Fangelemente schlüpfen kann. Ein weiterer Nachteil ergibt sich bei der Reinigung des Bandes von Fadenresten vor einem erneuten Gebrauch der Hülsen. Ein einmal gefangener Faden wird zwar gut festgehalten, sein relativ langer Rest ist nahezu nicht mehr entfernbar.

Der Erfindung liegt die Aufgabe zugrunde, ein Fangband zu schaffen, das ein sicheres und einfacheres Auffangen und Festhalten eines Fadenanfangs beim Einziehen auf einen Garnträger erlaubt, aber auch problemlos zum Wiedergebrauch von Fadenresten gereinigt werden kann.

Die vorgenannte Aufgabe wird erfindungsgemäss dadurch gelöst, dass die Fangelemente einen integrierten Bestandteil des Fangbandes darstellen, welches aus einer Sitzzone und einer Trägerzone besteht, und die Fangelemente mit doppelhakenförmigen Köpfen versehen sind, welche sich annähernd berühren.

Als Fangband hat sich ein Klebeband als besonders vorteilhaft und geeignet erwiesen. Das Fangband kann beispielsweise durch Aufkleben auf einen vorzugsweise aus einem Kunststoff gefertigten Aufsteckring befestigt werden. Das Fangband kann aber auch in anderer Weise auf dem Umfang des Aufsteckringes befestigt sein, beispielsweise durch Verschweissen mit dem Kunststoff.

Das Fangband kann segmentweise oder auf dem ganzen Umfang des Aufsteckringes oder des Hülsenendes angebracht sein. Es soll jedoch mindestens die Hälfte des Umfangs bedeckt sein. Das hängt weitgehend von der Geschwindigkeit des Aufwickelns und des Titers eines Fadens ab.

Da die Positionierung des Fadens beim Anlegen nicht mehr so präzis wie bei den bekannten Einrichtungen zu sein braucht, kann die Breite des Fangbandes auf beispielsweise 13 mm, vorzugsweise zwischen 2 und 20 mm beschränkt sein.

In einer bevorzugten Ausführung der Erfindung ist das Fangband aus einem Kunststoffband gebildet, dessen Oberfläche aus stiftförmigen Erhebungen besteht, an deren Enden Köpfchen verschiedener geometrischer Körper angebracht sind. Die Köpfe müssen so gestaltet sein, dass ein Faden beim Rotieren des Garnträgers, auf welchem der Aufsteckring angebracht ist, hängen bleiben kann. Dabei ist es besonders vorteilhaft, wenn sich die Köpfe nahezu berühren und einen Zwischenraum offen lassen, durch welchen gerade der Faden ohne Zwang gelangen kann. Dadurch wird die Anzahl der Stifte bei optimaler Dichte begrenzt und genügend Freiraum zwischen den Stiften geschaffen, wodurch die spätere Abreinigung von Fadenresten erleichtert wird.

Als besonders vorteilhaft hat sich eine ankerförmige Ausführungsform erwiesen. Hierbei wirken die gegen den Stift gebogenen Enden des Kopfes als eine Art Widerhaken, welche die Fangeigenschaften hervorragend unterstützen.

Die Stifte mit ihren Endkörpern bestehen vorzugsweise aus Kunststoff. Sie können aber auch aus jedem anderen geeigneten Material bestehen.

Es ist zweckmässig, das Fangband zwischen dem Kunststoff so einzubetten, dass die Oberfläche der Köpfchen mit dem Umfang des Aufsteckringes annähernd eine Fläche bildet.

Hierzu ist es von Vorteil auf der dem freien Ende abgewandten Seite des Aufsteckringes, einen Abdeckring anzubringen. Anstelle des Abdeckringes kann aber auch eine von vorneherein am Aufsteckring vorgesehene Erhebung mit dem äusseren Rand desselben eine Aussparung für das Fangband bilden.

Es ist auch möglich, das Fangband so zu gestalten, dass bei dessen Herstellung die Fangelemente als integrierter Bestandteil des Fangbandes ausgebildet sind.

Die Erfindung soll anhand einer Zeichnung beispielhaft näher beschrieben werden.

### Es zeigen:

Fig. 1 eine perspektive Ansicht eines Garnträgers mit einem Aufsteckring
Fig. 2 einen Aufriss des Aufsteckringes mit einem Fangband gemäss Fig. 1
Fig. 3 einen Schnitt des Fangbandes gemäss A-A der Fig. 2
Fig. 4 einen Stift der Oberfläche eines Fangbandes und
Fig. 5 eine Variante des Kopfes eines Fangband-Stiftes
Fig. 6 eine schematische Darstellung einer Gruppe von Fangelementen

Gemäss Fig. 1 ist auf einem Garnträger 1 aus Pappkarton oder Kunststoff ein Aufsteckring 2 in bekannter Weise friktionsbefestigt. Auf dem Umfang des Aufsteckringes 2 ist ein Fangband mit hakenförmigen Fangelementen 3 befestigt. Der Innenrand des Aufsteckringes 2 kann einen Abdeckring 4 tragen. Die Oberfläche der Fangelemente 3 ist mit Stiften 5 versehen, die eine Krallenwirkung auszuüben vermögen.
Fig. 2 zeigt einen Aufriss des Aufsteckringes 2 im Bereich des Fangbandes von innen nach aussen betrachtet. Das Fangband ist zwischen Peripherie 2' und dem Abdeckring 4 auf der Innenseite des Aufsteckringes 2 befestigt.
Fig. 3 zeigt einen Schnitt durch die Fangelemente 3, die zwischen einer Sitzzone 6 und einer Trägerzone 7 des Fangbandes und dem Abdeckring 4 angeordnet sind.
Fig. 4 zeigt einen Stift 5 mit einem Kugelkopf, dessen Oberfläche eine pilzförmige Kuppe 8 bildet. In Fig. 5 ist der pilzförmige Kopf des Stiftes 5, zu einem Anker 9 ausgebildet.
In Fig. 6 sind schematisch drei Fangelemente 3 gezeigt, welche zwischen den Stiften 5 Fadenreste 11 aufweisen.

Im Betrieb für den Fadenaufspulvorgang rotiert der Garnträger 1 und der an diesem befestigte Aufsteckring 2 mit hoher Geschwindigkeit. Ein Faden 11 der in Berührung mit dem Fangband gebracht wird, wird sofort sicher von den doppelhakenförmigen Köpfen der Stifte 5 erfasst, bildet die Totwicklung, dann die Fadenreserve und schliesslich die Bewicklung selbst.

Das erfindungsgemässe Fangband ist zur Abwicklung aller bekannten textilen Fäden geeignet. Die Oberfläche des Fangbandes kann, wenn erforderlich, an die Titer der Fäden anpasst werden.

Die besonderen Vorteile liegen erfindungsgemäss in der wirtschaftlichen Herstellung des Aufsteckringes, dem zuverlässigen Fadenfang, der weitgehend unabhängig von der Art und dem Titer des Fadens ist sowie die leichte Reinigung von Fadenresten und somit eine Wiederverwendung der Ringe.

## Patentansprüche

1. Fangband mit hakenförmigen Fangelementen (3) zum Auffangen und Festhalten eines Fadens (11) auf einem schnellaufenden Garnträger (1), das als Aufsteckring (2) ausgebildet ist, dadurch gekennzeichnet, dass die Fangelemente (3) einen integrierten Bestandteil des Fangbandes darstellen, welches aus einer Sitzzone (6) und einer Trägerzone (7) besteht und mit doppelhakenförmigen Köpfen versehen sind, welche sich annäherd berühren.

2. Fangband nach Anspruch 1, dadurch gekennzeichnet, dass die Fangelemente (3) auf einem Klebeband angeordnet sind.

3. Fangband nach den Ansprüchen 1 und 2, dadurch gekennzeichnet, dass die Fangelemente (3) in einer Breite von 2 bis 20 mm vorgesehen sind.

4. Fangband nach den Anspruchen 1 bis 3, dadurch gekennzeichnet, dass jedes Fangelement (3) als Stift (5) ausgebildet ist, welcher an seinem Ende mit dem Kopf versehen ist.

5. Fangband nach Anspruch 4, dadurch gekennzeichnet, dass der Kopf des Stiftes (5) als Anker (9) ausgebildet ist.

6. Fangband nach den Ansprüchen 4 bis 5, dadurch gekennzeichnet, dass die Oberfläche der Köpfe mit dem Umfang des Aufsteckringes annähernd eine Fläche bildet.

7. Fangband nach Anspruch 1, dadurch gekennzeichnet, dass die Fangelemente (3) beidseitig mit einem Abdeckring (4) versehen sind.

## Claims

1. A catching ribbon structure with catching elements (3) for catching and holding a thread (11) on a thread support means (1) rotating at high speed, comprising a slip-on-ring (2), wherein said catching elements (3) are integral with said catching ribbon, defining a fixing region (6) and a supporting region (7) being in the form of double-hook heads nearly touching each other.

2. The catching ribbon structure as defined in claim 1, wherein said catching elements (3) being attached to said adhesive tape.

3. The catching ribbon structure as defined in claims 1 and 2, wherein said catching elements (3) extend over a width of between 2 and 20 mm along the catching ribbon.

4. The catching ribbon structure as defined in claims 1 to 3, wherein each of said catching elements (3) comprise a pin (5) having a free end and provided with a head at said free end.

5. The catching ribbon structure as defined in claim 4, wherein said head of the pin (5) has an anchor-like form (9).

6. The catching ribbon structure as defined in claims 4 and 5, wherein said heads of said heads have outer surfaces which are substantially in line with a circumference of said slip-on ring.

7. The catching ribbon structure as defined in claim 1, wherein a respective cover ring (4) is provided on each side of said catching elements.

## Revendications

1. Ruban pour attraper et retenir un fil (11) avec des éléments pour attraper (3) en forme de crochet sur un support de fil (1) marchant à grande vitesse, monté en bague rapportée (2), caractérisé en ce que, les éléments pour attraper (3) sont des parties intégrantes du ruban pour attraper, lequel se compose d'une zone de pose (6) et d'une zone de support (7) et comprend des têtes en forme de double crochets, lesquelles se touchent presque.

2. Ruban pour attraper selon la revendication 1, caractérisé en ce que, les éléments pour attraper (3) sont disposés sur un ruban collant.

3. Ruban pour attraper selon les revendications 1 et 2, caractérisé en ce que, les éléments pour attraper (3) sont prévus dans une largeur de 2 à 20 mm.

4. Ruban pour attraper selon les revendications 1 à 3, caracterisé en ce que, chaque élément pour attraper (3) est monté en goupille (5), laquelle comprend une tête à son bout.

5. Ruban pour attraper selon la revendication 4, caractérisé en ce que, la tête de la goupille (5) est montée en ancre (9).

6. Ruban pour attraper selon les revendications 4 à 5, caractérisé en ce que, la surface des têtes forme approximativement une surface avec le périmètre de la bague rapportée.

7. Ruban pour attraper selon la revendication 1, caractérisé en ce que, les éléments pour attraper (3) comprennent des deux côtés, des bagues à recouvrir.
